# EUROPÄISCHE PATENTANMELDUNG

(11) **EP 1 921 404 A2**
(43) Veröffentlichungstag der Anmeldung: **14.05.2008**
(21) Anmeldenummer: 07119692.7
(22) Anmeldetag: 31.10.2007
(51) Int. Cl.: F25D 11/02, F25D 19/00

(54) **Kältegerät**

(30) Priorität: 07.11.2006 DE 102006052446
(71) Anmelder: BSH Bosch und Siemens Hausgeräte GmbH, 81739 München (DE)
(72) Erfinder: Feinauer, Adolf, 89537, Giengen (DE); Flinner, Klaus, 89447, Zöschingen (DE); Jimenez Zozaya, Silvia, 31610, Villava (ES); Lamuela Rosano, Jose Manuel, 31620, Gorraiz (Navarra) (ES)
(74) Vertreter: Dosterschill, Peter

(57) **Zusammenfassung**

Die Erfindung betrifft ein Kältegerät (1) mit wenigstens einem Kühlraum (2) und einem in dem Kühlraum (2) angeordneten Wärmetauscher (6), der Wärme aus dem Kühlraum (2) aufnimmt und an ein Kühlmedium weitergibt, wobei der Wärmetauscher (6) ein schlaufenförmig gebogenes Rohr (7) aufweist, welches von dem Kühlmedium durchströmt ist. Erfindungsgemäß ist ein weiterer Wärmetauscher (5) in dem Kühlraum (2) vorgesehen, der ebenfalls von einem Kühlmedium durchströmt ist und Wärme aus dem Kühlmedium an den ersten Wärmetauscher (6) abgibt.

## Beschreibung

Die Erfindung betrifft ein Kältegerät nach dem Oberbegriff von Anspruch 1.

Es ist bekannt, im Kühlraum von Kältegeräten Eisbereiter anzuordnen. Hierbei kommen zum einen Eisbereiter zum Einsatz, die mit Wasser gefüllt und von Außen gekühlt werden, wobei das Wasser von Außen nach Innen gefriert und dabei schließlich einen Eiswürfel ergibt. Ferner gibt es sogenannte Klareisbereiter, bei denen eine Mehrzahl von Kühlfingern in einen mit Wasser gefüllten Behälter eintaucht. An den in das Wasser eintauchenden Kühlfingern wächst eine Eisschicht, die, sobald sie eine gebrauchsfertige Größe erreicht hat, von den Kühlfingern gelöst wird. Ein derartiger Klareisbereiter ist in der DE 103 36 834 A1 beschrieben. Diese Art von Eisbereitern gibt es schließlich in einer Vielzahl von Ausführungsformen. Derartige Eisbereiter werden im Allgemeinen im Kühlfach einer Kühl-Gefrier-Kombination eingebaut.

Üblicherweise sind solche Eisbereiter an den Kühlkreislauf des Kältegeräts angeschlossen. Hierzu muss ein eigener Verdampfer vorgesehen werden, der - beispielsweise bei einer Kühl-Gefrier-Kombination - mit zwei weiteren Verdampfern, mit einem für den Kühl- und einem für den Gefrierraum, in Reihe geschaltet ist.

Unter anderem sind Verdampfer in den Kühlkreisläufen von Kältegeräten Drahtrohrverdampfer, die dem zu kühlenden Raum die Wärme entziehen und auf das Kühlmedium übertragen. Die Verdampfer fungieren dadurch als Wärmetauscher. Sie sind meist waagrecht im Innenraum der Kältegeräte angebracht. Bei Drahtrohrverdampfern wird das kältemittelführende Rohr in parallele Schlaufen gebogen. Die Rohrschlaufen werden mit Drahtstäben -meist durch Punktschweißungen- fest verbunden und so stabilisiert. Die Drahtstäbe verlaufen in parallelen Abständen rechtwinklig zu den geraden Rohrstücken der Rohrschlaufen an deren Ober- und Unterseite. Das Verbinden der kältemittelführenden Rohrschlangen mit den Drahtstäben hat zum Ziel, einerseits ein Durchhängen der Rohrschlaufen zu verhindern und andererseits durch eine Oberflächenvergrößerung eine höhere Kühlleistung zu erzielen.

Die aufwändig gefertigten Drahtrohrverdampfer nehmen einen nicht zu unterschätzenden Raum innerhalb des Kältegerätes ein und schmälern dadurch das Nutzvolumen. Auch die Befestigung der Drahtrohrverdampfer im Innenraum der Kältegeräte ist aufwändig, da der Drahtrohrverdampfer nach dem Einschieben in seitlich angebrachte Aufhängungen, die Bestandteil der tiefgezogenen Seitenwände sind, fixiert werden muss.

Der Erfindung liegt deshalb die Aufgabe zugrunde, ein Kältegerät so mit einem Eisbereiter auszurüsten, dass der Kälteerzeuger für den Eisbereiter nur wenig oder gar keinen zusätzlichen Patz in dem Nutzraum des Kältegeräts beansprucht.

Gelöst wird die Aufgabe gemäß der Erfindung durch ein Kältegerät mit den Merkmalen von Anspruch 1. Hierzu ist zusätzlich zu dem eigentlichen Wärmetauscher ein weiterer Wärmetauscher in dem Kühlraum vorgesehen. Dieser Wärmetauscher ist ebenfalls von einem Kühlmedium durchströmt und gibt Wärme aus dem Kühlmedium an den ersten Wärmetauscher ab. Wie bereits erwähnt ist für die Kälte, die ein Zusatzgerät -insbesondere ein Eisbereiter- benötigt, ein zusätzlicher Wärmetauscher notwendig. Dieser zweite Wärmetauscher ist aber erfindungsgemäß nicht als zusätzlicher Verdampfer in den Kühlkreislauf eines Kältegerätes integriert, sondern ist Bestandteil eines eigenen geschlossenen Kühlkreislaufs. Dieser eigenständige Kreislauf ist ebenfalls von einem Kühlmedium durchströmt. Der Wärmeübergang von dem Kühlkreislauf des Eisbereiters auf das Kühlmedium in dem Drahtrohrverdampfer könnte beispielsweise in einem flachen Plattenwärmetauscher erfolgen, der sehr platzsparend parallel zu einer Innenwand des Kühlraumes angebracht ist.

Um diesen Plattenwärmetauscher einsparen zu können weist der zweite Wärmetauscher ein ebenfalls zu Schlaufen gebogenes Rohr auf. Diese Schlaufen könnten z. B. im 90°-Winkel zu den Schlaufen des ersten Wärmetauschers verlaufen. Der so entstandene Verbund würde eine hohe Steifigkeit aufweisen, so dass hier keine zusätzlichen Versteifungsmaßnahmen mehr getroffen werden müssten.

Das Rohr des zweiten Wärmetauschers könnte aber auch entlang dem Rohr des ersten Wärmetauschers verlaufen. So könnte es beispielsweise exakt die gleiche Dimensionierung wie der erste Wärmetauscher aufweisen. Dabei würde dann ein Wärmetauscher entstehen, der die gleiche Längen- und Breitenausdehnung wie der erste Wärmetauscher besitzt und bei dem sich lediglich die Stärke verdoppelt.

Besonders vorteilhaft ist der zweite Wärmetauscher aber so geformt, dass sein Rohr innerhalb der Schlaufen des ersten Wärmetauschers in der gleiches Ebene mit dessen Rohr verläuft. Bei dieser Ausführungsform wird die Größe des ersten Wärmetauschers durch den Verbund mit dem zweiten Wärmetauscher in keiner Dimension überschritten.

Der Wärmeübergang von dem Rohr des zweiten Wärmetauschers auf das Rohr des ersten Wärmetauschers wird vorteilhafterweise durch direkten Kontakt der Rohrwandungen erreicht. Hierzu müssen sich die Rohre auf möglichst großer Länge berühren. Dieser Kontakt muss durch geeignete Maßnahmen fixiert werden, so dass er auch bei auftretenden Vibrationen und Schwingungen bestehen bleibt.

Beide Rohre liegen erfindungsgemäß zwischen an der Ober- und Unterseite verlaufenden Drahtstäben. Das Rohr des zweiten Wärmetauschers weist den gleichen Durchmesser wie das Rohr des ersten Wärmetauschers auf. Somit haben die Rohre beider Wärmetauscher Kontakt zu den Drahtstäben und können mit diesen verbunden werden, vorzugsweise durch Punktschweißung. Auch auf diese Weise ergibt sich ein äußerst stabiler Wärmetauscher-Verbund. Ist die Verbindung der Rohre zu den Drahtstäben wärmeleitend ausgeführt, verbessert sich dadurch nochmals die Wärmetauschfunktion: Zum einen wird mehr Wärme von dem Innenraum abgeführt, da die Oberfläche der Drahtstäbe zu der Oberfläche des ersten Wärmetauschers dazuzuaddieren ist, zum anderen wird mehr Wärme von dem zweiten Wärmetauscher auf den ersten Wärmetauscher übertragen, da mehr wärmeleitende Kontaktstellen zwischen beiden Rohren vorhanden sind.

In einem anderen Ausführungsbeispiel wird der Kontakt zwischen den Rohren des ersten und des zweiten Wärmetauschers in anderer Weise gesichert. Damit auf Dauer ein guter Wärmeübergang zwischen den Rohren gewährleistet ist, werden diese direkt miteinander wärmeleitend verbunden. Gut wärmeleitende Verbindungen können über Schweißen, Löten und Kleben erreicht werden.

Auch über eine Lackierung oder Pulverbeschichtung kann ein dauerhaft wärmeleitender Kontakt zwischen den beiden Rohren hergestellt werden. Werden die Rohre vor der Beschichtung eng aneinander geklemmt und die Klemmung erst nach Aushärtung der Beschichtung gelöst, bildet sich ein Verbund aus den beiden Rohren, dessen Außenkontur mit der Beschichtung überzogen ist, während der Wärmeübergang zwischen beiden Rohren vorrangig über die nicht beschichteten direkten Kontaktstellen erfolgt. Es ist jedoch auch möglich, eine gut wärmeleitende Beschichtung zu wählen, die auch in die Zwischenräume zwischen den Rohren eindringt. Hierbei wird zwar der direkte Kontakt zwischen den Rohren unterbunden, jedoch wird die Kontaktfläche so vergrößert, dass genügend Wärme übertragen werden kann.

Der Verbund aus den Rohren des ersten und zweiten Wärmetauschers ist mit einer Lackschicht überzogen. Konventionelle Verfahren zum Herstellen guter wärmeleitender Verbindungen wie Schweißen, Löten oder Kleben stellen sehr aufwändige Verfahren dar. Besonders vorteilhaft an der Herstellung einer gut wärmeleitenden Verbindung durch Aufbringen einer Lackschicht ist die Einfachheit des Verfahrens, insbesondere wenn es sich hierbei um den Prozess des Pulverbeschichtens handelt.

Der zweite Wärmetauscher ist vorteilhaft mit einem Eisbereiter verbunden. In diesem Eisbereiter werden aus zugeführtem Frischwasser Eisstücke bereitet und in einem Gefäß zur Verfügung gehalten.

Um nun in dem Eisbereiter Eis zu erzeugen, muss die Temperatur des Kühlmediums des zweiten Wärmetauschers auf eine Temperatur kleiner 0°C abgekühlt werden. Besonders vorteilhaft ist es, wenn das Kältegerät mindestens zwei Kühlräume besitzt, von denen der eine als Gefrierfach ausgebildet ist. Der zweite Wärmetauscher kann damit seine Wärme aus dem Kühlmedium an den für das Gefrierfach vorgesehenen, ersten Verdampfer, der in der Regel ein Drahtrohrverdampfer ist, abgeben.

Weitere Einzelheiten und Vorteile der Erfindung ergeben sich aus den Unteransprüchen im Zusammenhang mit der Beschreibung eines Ausführungsbeispiels, das anhand der Zeichnungen eingehend erläutert wird.

Es zeigt:
- Fig. 1: schematisch ein Kältegerät mit Gefrierfach und Eisbereiter und
- Fig. 2: eine Detailzeichnung eines Drahtrohrverdampfers mit angekoppeltem Wärmetauscher.

Figur 1 zeigt ein Kältegerät 1 mit geöffneter Tür und einem Innenraum 11. Der Innenraum 11 teilt sich in einen Kühlraum 2 und ein Gefrierfach 3 auf. Aus Übersichtlichkeitsgründen ist an dem Gefrierfach 3 keine Verschlussklappe dargestellt. In dem Gefrierfach 3 befindet sich ein Eisbereiter 4. In diesem Eisbereiter 4 wird in einem hier nicht näher zu erläuternden Prozess mittels mehrerer Kältefinger Klareis hergestellt, das in einer Auffangschale 10 abgelegt wird. Die Auffangschale 10 befindet sich unterhalb des Eisbereiters 4 und ist Bestandteil des Eisbereiters 4. Die zur Herstellung des Klareises benötigte Kälte wird mit einem Wärmetauscher 5 (s. Fig. 2) erzeugt, der mit den Kältefingern fest verbunden ist.

Der sich in dem Gefrierfach 3 befindliche, waagrecht angeordnete Drahtrohrverdampfer 6 besteht aus einem zu parallelen Schlaufen gebogenem Rohr 7. Das Rohr 7 des Drahtrohrverdampfers 6 ist auf der Ober- und Unterseite mit Drahtstäben 8 fest verbunden, die alle parallel zur Stirnseite verlaufen und zueinander den gleichen Abstand besitzen. Das Anbringen der Drahtstäbe 8 bewirkt einerseits eine Oberflächenvergrößerung, durch die die Wärme aus dem Gefrierfach 3 besser aufgenommen werden kann, und verhindert andererseits ein Durchhängen des Rohrs 7 des Drahtrohrverdampfers 6. Der besseren Übersichtlichkeit halber sind in Figur 2 nur die Drahtstäbe 8 des Drahtrohrverdampfers 6 dargestellt, die sich an der Stirnseite und an der ihr gegenüberliegenden Seite befinden.

Der Wärmetauscher 5 besteht aus einem Rohr 9. Das Rohr 9 des Wärmetauschers 5 wird im Bereich des Drahtrohrverdampfers 6 parallel zu Rohr 7 ebenfalls in Schlaufen in der gleichen Ebene geführt. Hierbei befindet sich das Rohr 9 des Wärmetauschers 5 genauso zwischen den Drahtstäben 8 wie das Rohr 7 des Drahtrohrverdampfers 6.

Um genügend Wärme aus dem Wärmetauscher 5 in den Drahtrohrverdampfer 6 einkoppeln zu können, ist ein guter Wärmekontakt zwischen diesen beiden Komponenten notwendig. Hierzu ist das Rohr 9 des Wärmetauschers 5 fest mit dem Rohr 7 und den unteren und oberen Drahtstäben 8 des Drahtrohrverdampfers 6 verbunden. Das Rohr 9 des Wärmetauschers 5 besitzt den gleichen Außendurchmesser und besteht aus dem gleichen Werkstoff wie das Rohr 7 des Drahtrohrverdampfers 6.

Als gut wärmeleitfähige Verbindungen sind Punktschweißen, Löten oder Kleben möglich. Auch ist eine Lackierung, im Besonderen eine Pulverbeschichtung, die auf das fertig montierte Konstrukt aus Wärmetauscher 5 und Drahtrohrverdampfer 6 aufgetragen wird, ausreichend wärmeleitfähig.

Als Kühlmedium in dem Wärmetauscher 5 wird eine Kältesole, eine Wasser-Alkohol-Mischung oder eine Wasser-Glykol-Mischung verwendet.

Durch das Ankoppeln des Wärmetauschers 5 an den Drahtrohrverdampfer 6 wird auf der einen Seite ausreichend Kälte für die Verwendung des Eisbereiters 4 erzeugt und auf der anderen Seite zu deren Gewinnung kein zusätzlicher Nutzraum im Gefrierfach 3 des Kältegeräts 1 benötigt. Damit geht auch kein Nutzvolumen im Gefrierfach 3 verloren, sondern steht weiterem Gefriergut zur Verfügung.

### Bezugszeichenliste

- 1: Kältegerät
- 2: Kühlraum
- 3: Gefrierfach
- 4: Eisbereiter
- 5: Wärmetauscher
- 6: Drahtrohrverdampfer
- 7: Rohr
- 8: Drahtstab
- 9: Rohr
- 10: Auffangschale
- 11: Innenraum

## Patentansprüche

1. Kältegerät (1) mit wenigstens einem Kühlraum (2) und einem in dem Kühlraum (2) angeordneten Wärmetauscher (6), der von einem Kühlmedium durchströmt ist und der **dadurch** Wärme aus dem Kühlraum (2) aufnimmt, **dadurch gekennzeichnet, dass** ein weiterer Wärmetauscher (5) in dem Kühlraum (2) vorgesehen ist, der ebenfalls von einem Kühlmedium durchströmt ist und Wärme aus dem Kühlmedium an den ersten Wärmetauscher (6) abgibt.

2. Kältegerät (1) nach Anspruch 1, **dadurch gekennzeichnet, dass** der erste Wärmetauscher (6) und der zweite Wärmetauscher (5) derart zueinander angeordnet sind, dass ein Wärmeaustausch zwischen beiden bewirkt ist.

3. Kältegerät (1) nach Anspruch 1 oder 2, **dadurch gekennzeichnet, dass** der erste Wärmetauscher (6) und der zweite Wärmetauscher (5) in wärmeleitendem Kontakt zueinander angeordnet sind.

4. Kältegerät (1) nach einem der Ansprüche 1 bis 3, **dadurch gekennzeichnet, dass** der erste Wärmetauscher (6) ein schlaufenförmig gebogenes Rohr (7) aufweist.

5. Kältegeräte (1) nach einem der Ansprüche 1 bis 3, **dadurch gekennzeichnet, dass** der zweite Wärmetauscher (5) ebenfalls ein schlaufenförmig gebogenes Rohr (9) aufweist.

6. Kältegerät (1) nach Anspruch 5, **dadurch gekennzeichnet, dass** das Rohr (9) des zweiten Wärmetauschers (5) so geformt ist, dass es entlang dem Rohr (7) des ersten Wärmetauschers (6) verläuft.

7. Kältegerät (1) nach Anspruch 6, **dadurch gekennzeichnet, dass** das Rohr (9) des zweiten Wärmetauschers (5) in Kontakt mit dem Rohr (7) des ersten Wärmetauschers (6) gehalten wird.

8. Kältegerät (1) nach einem der Ansprüche 1 bis 7, **dadurch gekennzeichnet, dass** Drähte (8) vorgesehen sind, die mit den Rohren (7, 9) von beiden Wärmetauschern (5, 6) wärmeleitend verbunden sind.

9. Kältegerät (1) nach einem der Ansprüche 1 bis 8, **dadurch gekennzeichnet, dass** der Verbund aus den Rohren (7, 9) des ersten (6) und des zweiten Wärmetauschers (5) mit einer Lackschicht überzogen ist.

10. Kältegerät (1) nach Anspruch 9, **dadurch gekennzeichnet, dass** die Lackschicht in einem Pulverbeschichtungsprozess aufgetragen ist.

11. Kältegerät (1) nach einem der Ansprüche 1 bis 3 oder 5, **dadurch gekennzeichnet, dass** der zweite Wärmetauscher (5) mit einem Eisbereiter (4) verbunden ist.

12. Kältegerät (1) nach Anspruch 1, **dadurch gekennzeichnet, dass** zwei Kühlräume (2) vorgesehen sind, von denen ein Kühlraum (2) als Gefrierfach (3) ausgebildet ist.

13. Kältegerät (1) nach Anspruch 12, **dadurch gekennzeichnet, dass** der zweite Wärmetauscher (5) in Kontakt mit einem Wärmetauscher (6) in dem Gefrierfach (3) gehalten wird.
